# FASCICULE DE BREVET EUROPEEN

(11) **EP 0 159 932 B1**
(45) Date de publication et mention de la délivrance du brevet: **28.10.1987**
(21) Numéro de dépôt: 85400646.7
(22) Date de dépôt: 02.04.1985
(51) Int. Cl.: F24H 1/18, F24D 17/00

(54) **Installation de production d'eau chaude à capacité de stockage**
Heizwasserspeichergerät
Hot water storage heater

(30) Priorité: 05.04.1984 FR 8405394
(43) Date de publication de la demande: 30.10.1985
(73) Titulaire: GAZ DE FRANCE, 75017 Paris (FR)
(72) Inventeur: Fardeau, Benoît, F-95360 Montmagny (FR)
(74) Mandataire: Lerner, François

## Description

L'invention a pour objet une installation de production d'eau chaude.

L'eau ayant une capacité calorifique importante, la production de grandes quantités d'eau chaude, nécessite un apport d'énergie calorifique important.

Il arrive fréquemment que les installations de fourniture d'eau chaude doivent faire face à des demandes quasi instantanées très importantes, lesquelles peuvent être séparées dans le temps par de longues périodes pendant lesquelles la demande est quasiment nulle. Tel est le cas notamment des installations de production d'eau chaude sanitaire dans les immeubles d'habitation et également, de diverses installations de production d'eau chaude pour des besoins industriels.

Les solutions proposées par l'art antérieur sont essentiellement de deux types.

Selon un premier type d'installation, on équipe celle-ci d'un corps de chauffe de puissance surdi- mensionnée de façon qu'il soit apte à faire face à toute demande instantanée de fourniture d'eau chaude. Celà conduit à des surcoûts d'installation, et également à des mauvais rendements de combustion lorsque l'installation est utilisée à faible puissance, très loin de son régime nominal de fonctionnement.

Selon un second type d'installation, on utilise un corps de chauffe dont la puissance nominale corresponde sensiblement à la puissance moyenne par unité de temps (par exemple 24 heures) demandée habituellement à l'installation, et ce générateur est enfermé dans un ballon de grande capacité permettant de faire face à toute demande importante instantanée, en jouant essentiellement sur la stratification dans ce ballon des couches chaudes qui sont placées au-dessus et des couches froides qui sont placées en-dessous. L'inconvénient de ce genre d'installation est qu'il manque de souplesse, notamment au niveau de la réalisation du générateur de chauffe enfermé à l'intérieur d'un ballon de stockage de grande capacité, et également au niveau de l'implantation dans des locaux d'une telle installation.

Au document GB-A-670 644 est proposée une installation de production d'eau chaude de ce second type comprenant deux cuves; une première cuve de volume réduit de mise à température de l'eau au moyen d'un corps de chauffe situé sous sa base, et une seconde cuve, de volume plus important que celui de la première, destinée au stockage de l'eau qui a été chauffée dans la première cuve, cette eau étant soutirée de cette seconde cuve en cas de demande importante. Dans de telles conditions de soutirage important, une recirculation d'eau entre les cuves est prévue.

Cependant, outre le fait déjà relevé que l'on joue sur la stratification des températures, cette installation n'est pas prévue pour assurer une circulation d'eau entre les cuves en cas de faible demande. Aussi, si la durée de stockage sans prélèvement de l'eau dans la seconde cuve est particulièrement longue, la température de l'eau qui y est contenue va diminuer. On ne pourra alors plus soutirer instantanément de l'installation une grande quantité d'eau chaude.

L'invention a pour objet de résoudre ces difficultés.

A cet effet, une installation de production d'eau chaude conforme à l'invention, du type comprenant:
- une première cuve de volume réduit recevant l'eau à chauffer,
- des moyens de chauffage de l'eau contenue dans la première cuve,
- une entrée d'eau froide débouchant dans ladite première cuve,
- une seconde cuve de volume plus important que la première,
- des moyens d'amenée d'eau de la première cuve vers la seconde,
- au moins une sortie d'eau prélevée dans la seconde cuve, et
- des moyens de recirculation de l'eau à faible débit de la seconde cuve vers la première, se caractérise en ce que:
- les moyens de chauffage comprennent un corps de chauffe immergé dans ladite première cuve, et en ce que
- des moyens sont prévus pour faire varier le niveau d'eau dans la seconde cuve et y maintenir une température sensiblement constante, lesdits moyens comprenant:
   • la sortie d'eau chaude de la seconde cuve, prévue vers son fond,
   • des moyens de détection du niveau d'eau contenue dans la seconde cuve,
   e des moyens thermostatiques mesurant la température de l'eau dans la seconde cuve,
   a lesdits moyens de recirculation de l'eau de la seconde cuve vers la première commandés par lesdits moyens thermostatiques lorsque la température de l'eau dans la seconde cuve descend en dessous d'un seuil déterminé, et
   a des moyens de commande desdits moyens de chauffage de la première cuve en fonction des données recueillies par lesdits moyens de détection de niveau d'eau dans la seconde cuve et/ou lesdits moyens thermostatiques de mesure de sa température.

Avantageusement, la première cuve communique avec la seconde cuve par un trop plein de débordement.

Avec une telle conception de l'installation, il est possible de construire la première cuve avec son corps de chauffe intégré dans les meilleures conditions de fonctionnement, de rendement et d'implantation de cette unité. En outre, la prévision de la seconde cuve dont le volume est pratiquement indépendant de celui de la première, permet de réaliser un stockage du volume strictement adapté requis. En outre, la conception et la construction de cette seconde cuve sont particulièrement simples, puisqu'il s'agit essentiellement d'un ballon de stockage.

Du fait que la première cuve communique avec la seconde par un trop plein de débordement, on est assuré que le corps de chauffe reste toujours immergée par la première cuve, ce qui constitue un critère essentiel pour la sécurité de fonctionnement de ce corps de chauffe.

En outre, la recirculation d'eau à faible débit prévue entre la seconde cuve et la première, permet d'éviter toute baisse de température de l'eau stockée dans la seconde cuve, si la durée de stockage sans prélèvement est particulièrement longue. Le niveau variable de l'eau chaude stockée dans la seconde cuve permet de faire face à toute demande instantanée même de débit important, la cuve de stockage étant à nouveau remplie lors des périodes de faible soutirage ou de non utilisation de l'installation.

L'invention apparaîtra plus clairement à l'aide de la description qui va suivre faite en référence au dessin annexé illustrant de façon schématique une telle installation.

En se référant au dessin, on aperçoit une première cuve 1 de volume réduit dans laquelle est immergé le corps de chauffe 2 de l'installation, constitué par exemple par un générateur de chaleur fonctionnant avec un mélange de gaz combustible et d'air amené en 3 dans l'installation. Les produits de combustion sortent du corps de chauffe 2 comme indiqué en 4. De préférence ces produits de combustion ou «fumées» sont amenés dans la cuve 1 du côté de cette cuve ou est introduite l'eau froide pénétrant dans l'installation comme indiqué par la flèche 5 par la conduite 6. La cuve 1 peut par exemple comporter un certain nombre de parois tel que la paroi repérée 7 au dessin assurant une certaine circulation de l'eau à chauffer à contre-courant avec les gaz de combustion. La sortie d'eau chaude se fait avantageusement à l'opposée comme indiqué par le conduit 8 formant trop plein, qui se déverse dans la cuve 9 de stockage. Cette cuve 9 forme essentiellement réservoir tampon et le niveau de l'eau chaude dans cette cuve varie selon la demande par exemple entre une hauteur minimale hₘ et une hauteur maximale hM. Le soutirage d'eau chaude pour les besoins de l'installation se fait par une conduite 10.

Avantageusement pour éviter un refroidissement de l'eau stockée dans la cuve 9 lors d'une période de stockage importante, on peut prévoir une recirculation à débit réduit d'eau entre la cuve 9 et la cuve 1 par l'intermédiaire d'une conduite 11 et d'une pompe de recirculation 12. La pompe de recirculation 12 peut éventuellement être commandée par des moyens thermostatiques la mettant en route lorsque la température de l'eau stockée dans la cuve 9 descend en-dessous d'une valeur prédéterminée.

L'installation comprend évidemment des organes classiques de régulation assurant l'arrêt de l'entrée d'eau froide en 5 si la cuve 9 est pleine et éventuellement l'arrêt du soutirage d'eau chaude dans la cuve 9 si le niveau dans cette cuve atteint le niveau minimum prédéterminé hm.

Diverses variantes peuvent être apportées au mode de réalisation décrit et illustré. Ainsi, par exemple, la cuve 1 de chauffage peut-être disposée au moins en partie dans la cuve 9 de stockage.

En outre, le volume de la cuve de stockage sera optimisé en fonction du débit de pointe à satisfaire, de sa durée et de sa fréquence.

## Revendications

1. Installation de production d'eau chaude comprenant:
- une première cuve ( 1 ) de volume réduit recevant l'eau à chauffer,
- des moyens de chauffage (2) de l'eau contenue dans la première cuve,
- une entrée d'eau froide (6) débouchant dans ladite première cuve (1),
- une seconde cuve (9) de volume plus important que la première (1),
- des moyens d'amenée d'eau (8) de la première cuve vers la seconde,
- au moins une sortie d'eau (10) prélevée dans la seconde cuve (9), et
- des moyens (12) de recirculation de l'eau à faible débit de la seconde cuve (9) vers la première (1 ), ladite installation étant caractérisee an ce que:
- les moyens de chauffage (2) comprennent un corps de chauffe immergé dans ladite première cuve (1) , et en ce que
- des moyens sont prévus pour faire varier le niveau d'eau dans la seconde cuve (9) et y maintenir une température sensiblement constante, lesdits moyens comprenant:
a la sortie (10) d'eau chaude de la seconde cuve (9), prévue vers son fond,
• des moyens de détection du niveau d'eau contenue dans la seconde cuve (9),
• des moyens thermostatiques mesurant la température de l'eau dans la seconde cuve (9),
• lesdits moyens de recirculation (12) de l'eau de la seconde cuve (9) vers la première (1) commandés par lesdits moyens thermostatiques lorsque la température de l'eau dans la seconde cuve descend en dessous d'un seuil déterminé, et
• des moyens de commande desdits moyens de chauffage (2) de la première cuve (1) en fonction des données recueillies par lesdits moyens de détection de niveau d'eau dans la seconde cuve et/ou lesdits moyens thermostatiques de mesure de sa température.

2. Installation selon la revendication 1, caractérisée en ce que la première cuve ( 1 ) communique avec la seconde cuve (9) par un trop plein (8) de débordement.

3. Installation selon l'une des revendications précédentes, caractérisée en ce que la première cuve (1) comprend un corps de chauffe (2) du type à combustion disposé dans ladite cuve avec le circuit des produits de combustion à contre courant avec le circuit d'eau à chauffer dans ladite cuve.

## Patentansprüche

1. Anlage zur Warmwassererzeugung umfassend:
- einen ersten Behälter (1) geringen Volumens zur Aufnahme des zu erwärmenden Wassers,
- Erwärmungsmittel (2) für das in dem ersten Behälter enthaltene Wasser,
- einen in diesen ersten Behälter (1) mündenden Einlauf (6) für Kaltwasser,
- einen zweiten Behälter (9) von gegenüber dem ersten (1) wesentlich grösserem Volumen,
- Wasserzuführmittel (8) vom ersten Behälter zum zweiten,
- mindestens einen Wasserentnahmeauslauf (10) in dem zweiten Behälter (9), und
- Mittel (12) zur Rückführung von Wasser bei geringer Entnahme vom zweiten Behälter (9) zum ersten (1),
wobei die Anlage dadurch gekennzeichnet ist, dass:
- die Erwärmungsmittel (2) einen in den ersten Behälter (1) eingetauchten Heizkörper umfassen und dass
- Mittel vorgesehen sind, um den Wasserstand in dem zweiten Behälter (9) zu variieren und darin eine im wesentlichen konstante Temperatur aufrechtzuerhalten, wobei diese Mittel umfassen:
• den Warmwasserauslauf (10) aus dem zweiten Behälter (9), in Richtung auf dessen Boden vorgesehen,
9 Mittel zur Ermittlung des Pegels des in dem zweiten Behälter (9) vorhandenen Wassers,
• Thermostatmittel zum Messen der Temperatur des Wassers in dem zweiten Behälter (9),
• die Rückführungsmittel (12) für das Wasser vom zweiten Behälter (9) zum ersten (1), die von den Thermostatmitteln in Gang gesetzt werden, wenn die Wassertemperatur im zweiten Behälter einen vorbestimmten Grenzwert unterschreitet und
* Steuermittel für die Heizmittel (2) des ersten Behälters (1) gemäss den von den Ermittlungsmitteln für den Wasserstand im zweiten Behälter und/oder den thermostatischen Messmitteln für dessen Temperatur gewonnenen Daten.

2. Anlage nach Anspruch 1, dadurch gekennzeichnet, dass der erste Behälter (1) mit dem zweiten Behälter (9) mittels eines Überlaufs (8) in Verbindung steht.

3. Anlage nach einem der vorangehenden Ansprüche, dadurch gekennzeichnet, dass der erste Behälter (1) einen Heizkörper (2) der Verbrennungsbauart umfasst, der in diesem Behälter so angeordnet ist, dass sich der Strom der Verbrennungsprodukte im Gegenstrom zu dem Fluss des zu erwärmenden Wassers in diesem Behälter befindet.

## Claims

1. Installation for producing hot water and comprising:
- a first tank (1) of small volume receiving the water to be heated,
- means (2) of heating the water contained in the first tank,
- an inlet (6) for cold water, discharging into the said first tank (1),
- a second tank (9) of larger capacity than the first (1
- means (8) for conveying water from the first tank to the second,
- at least one outlet (10) for water drawn off from the second tank (9), and
- means (12) for recycling water at a low rate of throughput from the second tank (9) to the first tank (1),
the said installation being characterized in that:
- the heating means (2) comprise a heating member immersed in the said first tank (1) and in that
- means are provided for varying the level of water in the second tank (9) and for maintaining a substantially constant temperature therein, the said means comprising:
9 the outlet (10) for hot water from the second tank (9), provided towards the bottom thereof,
a means for detecting the level of water contained in the second tank (9),
• thermostatic means for measuring the temperature of water in the second tank (9),
a the said means (12) for recirculating water from the second tank (9) to the first tank (1) operated by the said thermostatic means when the water temperature in the second tank falls below a determined threshold, and
• means for operating the said heating means (2) of the first tank (1) as a function of data gathered by the said means of detecting the level of water in the second tank and/or the said thermostatic means of measuring the temperature thereof.

2. An installation according to claim 1, characterized in that the first tank (1) communicates with the second tank (9) by an overflow (8).

3. An installation according to one of the preceding claims, characterized in that the first tank (1) comprises a heating member (2) of the combustion type disposed in the said tank with the combustion products circuit arranged in counter-current with the circuit of water to be heated in the said tank.
